# FASCICULE DE BREVET EUROPEEN

(11) **EP 2 813 157 B1**
(45) Date de publication et mention de la délivrance du brevet: **18.05.2016**
(21) Numéro de dépôt: 14160815.8
(22) Date de dépôt: 20.03.2014
(51) Int. Cl.: A44C 5/24, A44C 5/20

(54) **Fermoir à boucle déployante**
Verschluss mit Klappöse
Clasp with extensible loop

(30) Priorité: 11.06.2013 CH 11072013
(43) Date de publication de la demande: 17.12.2014
(73) Titulaire: Boucledor SA, 1217 Meyrin (CH)
(72) Inventeur: Zak, Vincent, 74100 Annemasse (FR); Costantini, Guillaume, 74800 Saint Pierre en Faucigny (FR)
(74) Mandataire: Micheli & Cie SA

(56) Documents cités:
- WO-A1-98/00042
- CH-A5- 646 314
- CH-A5- 668 353
- DE-A1- 19 620 838

## Description

La présente invention a pour objet un fermoir à boucle déployante pour bracelet et notamment pour bracelet de montre.

Un fermoir de ce type est par exemple décrit dans le document CH 676 415 et comporte une lame de base fixe aux extrémités de laquelle sont articulées une première et une seconde lames mobiles. Pour bloquer les lames mobiles en position repliée sur la lame fixe, chacune desdites lames mobiles est pourvue à son extrémité libre d'un bec susceptible de venir s'accrocher sur une barrette transversale correspondante fixée sur la lame fixe. Lesdites barrettes sont susceptibles de pivoter sur elles-mêmes quand les becs viennent s'y accrocher. Quand une lame mobile est repliée sur la lame fixe, la pointe du bec de ladite lame mobile vient en contact avec une génératrice de la barrette. En pressant sur la lame mobile et sur le bec, une force est exercée sur la barrette qui pivote jusqu'à ce qu'elle se trouve bloquée au fond du logement formé par le bec. Les lames mobiles travaillent donc par élasticité et par glissement pour la fermeture du fermoir. Ce type de fermeture impose donc des contraintes particulières sur les lames mobiles afin de leur conférer l'élasticité nécessaire. De plus, bien que la résistance à l'usure d'un tel fermoir soit bonne, la pointe du bec ainsi que les barrettes sont des éléments présentant une certaine fragilité et une plus faible résistance à l'usure. DE19620838 décrit un autre fermoir de ce type.

Le but de la présente invention est de remédier à ces inconvénients, et de réaliser un fermoir à boucle déployante qui soit sûr, efficace, résistant à l'usure, facile d'utilisation tout en restant esthétique et pouvant être réalisé dans une grande variété de matériaux.

La présente invention a pour objet un fermoir selon la revendication 1, en particulier, un fermoir déployant pour bracelet comprenant une lame fixe, au moins une première lame dépliante articulée à une première extrémité de la lame fixe et des moyens de verrouillage de la première lame dépliante en position repliée sur la lame fixe, les moyens de verrouillage comprenant au moins un rouleau rigide monté pivotant et coulissant sur un axe fixé essentiellement transversalement sur l'une de la lame fixe ou de ladite au moins une première lame dépliante et un élément élastique correspondant contraignant ledit au moins un rouleau dans une première position sur l'axe et au moins un épaulement correspondant porté par l'autre de la lame fixe ou de ladite au moins une première lame dépliante et destiné à coopérer avec ledit au moins un rouleau, le fermoir est caractérisé par le fait que ledit au moins un rouleau présente une portion conique ; et par le fait que ledit au moins un épaulement et ladite portion conique dudit au moins un rouleau correspondant sont conformés de sorte que lorsque ladite au moins une première lame dépliante est repliée sur la lame fixe, ledit au moins un épaulement vient en butée contre ledit au moins un rouleau et notamment contre la portion conique et de sorte qu'une force exercée sur la première lame dépliante essentiellement perpendiculairement à l'axe et dirigée vers ladite lame fixe entraîne le déplacement dudit au moins un rouleau sur l'axe contre l'action de l'élément élastique correspondant, ledit au moins un rouleau étant contraint par ledit au moins un épaulement correspondant coopérant avec la portion conique dudit au moins un rouleau, dans une seconde position dans laquelle ledit au moins un épaulement correspondant n'est plus en butée contre ladite portion conique, ladite au moins une première lame dépliante pouvant être complètement rabattue sur la lame fixe et de sorte que ledit au moins un rouleau rappelé dans sa première position par l'élément élastique correspondant retienne la première lame dépliante et empêche tout mouvement de celle-ci par rapport à la lame fixe.

Les dessins annexés illustrent schématiquement et à titre d'exemple plusieurs formes d'exécution d'un fermoir à boucle déployante selon la présente invention.
La figure 1 illustre une première forme d'exécution du fermoir selon l'invention en position ouverte, les lames du fermoir étant déployées.
La figure 2 est une vue de dessus du fermoir selon la première forme d'exécution en position fermée.
Les figures 3a, 3b sont des vues en coupe selon les axes A-A et B-B respectivement du fermoir illustré à la figure 2.
Les figures 4a, 4b sont des vues en coupe selon les axes A-A et B-B respectivement du fermoir illustré à la figure 2 en phase d'ouverture.
Les figures 5a, 5b sont des vues en coupe selon les axes A-A et B-B respectivement du fermoir illustré à la figure 2 en position ouverte.
Les figures 6a, 6b sont des vues en coupe selon les axes A-A et B-B respectivement du fermoir illustré à la figure 2 en phase de fermeture.
La figure 7 illustre une seconde forme d'exécution du fermoir selon l'invention en position ouverte, les lames du fermoir étant déployées.
La figure 8 est une vue de dessus du fermoir selon la seconde forme d'exécution en position fermée.
Les figures 9a, 9b sont des vues en coupe selon les axes A-A et B-B respectivement du fermoir illustré à la figure 8.
Les figures 10a, 10b sont des vues en coupe selon les axes A-A et B-B respectivement du fermoir illustré à la figure 8 en phase d'ouverture.
Les figures 11a, 11b sont des vues en coupe selon les axes A-A et B-B respectivement du fermoir illustré à la figure 8 en position ouverte.
Les figures 12a, 12b sont des vues en coupe selon les axes A-A et B-B respectivement du fermoir illustré à la figure 8 en phase de fermeture.

Un fermoir à boucle déployante selon une première forme d'exécution de l'invention et tel qu'illustré à la figure 1 comprend une lame fixe 1 sur laquelle sont articulées une première lame dépliante 2 et une seconde lame dépliante 3.

De préférence, la lame fixe 1 présente deux longerons 10, 11, essentiellement parallèles. La première lame dépliante 2 est articulée à des premières extrémités 10a, 11a, des longerons 10, 11 de la lame fixe 1, tandis que la seconde lame dépliante 3 est articulée à des secondes extrémités 10b, 11 b, des longerons 10, 11 de la lame fixe 1. Les première et seconde lames dépliantes 2, 3 sont articulées à la lame fixe 1 au moyen par exemple de barrettes de fixation 41. II est évident que tout autre moyen d'articulation approprié et connu de l'homme du métier pourrait être utilisé pour articuler les lames mobiles 2, 3 à la lame fixe 1.

Chacune des première et seconde lames dépliantes 2, 3 présente une extrémité libre 20, 30. Ces extrémités libres 20, 30 comprennent chacune des moyens de fixation 22 permettant de relier les première et seconde lames dépliantes 2, 3 à un brin d'un bracelet, notamment aux deux brins d'un bracelet de montre (non illustré). De manière évidente pour l'homme du métier, ce bracelet peut être élastique ou non, en toute matière ou avoir tout autre forme appropriée. Dans cette première forme d'exécution, lesdits moyens de fixation 22 comprennent un anneau de fixation 22a destiné à recevoir une barrette de fixation 22b d'un brin de bracelet, ladite barrette 22b étant maintenue dans l'anneau par une vis 22c.

De préférence, la lame fixe 1 présente encore des premier et second ponts 12, 13 s'étendant transversalement entre les longerons 10, 11 et soudés auxdits longerons 10, 11. En variante, lesdits ponts 12, 13 pourraient être venus d'une pièce avec les longerons 10, 11, vissés ou fixés de toute autre manière appropriée auxdits longerons 10, 11. Chacune des première et seconde lames dépliantes 2, 3 présente un évidemment 21, 31 conformés pour coopérer avec respectivement les premier et second ponts 12, 13 de la lame fixe 1 lorsque lesdites première et seconde lames dépliantes 2, 3 sont dans leur position repliée sur la lame fixe 1.

De préférence, la lame fixe 1, en particulier, les longerons 10, 11, les premier et second ponts 12, 13 et les première et seconde lames 2, 3 sont conformés de sorte que les première et seconde lame dépliantes 2, 3 puissent être rabattues sur la lame fixe 1 entre les longerons 10, 11 de ladite lame fixe 1 de manière à ce qu'une fois repliées, les lames fixe et dépliantes 1, 2, 3 soient essentiellement dans le même plan et que leur épaisseur ne dépasse pas celle de la lame fixe 1 (voir figure 3a).

Le fermoir selon l'invention comprend en outre des moyens de verrouillage permettant de bloquer les première et seconde lames dépliantes 2, 3 dans leur position repliée sur la lame fixe 1. Dans la première forme d'exécution, ces moyens de verrouillage comprennent des premier et second rouleaux rigides 5, 6 montés coulissant et pivotant sur un axe 7 fixé transversalement sur la lame fixe 1 entre les longerons 10, 11 et entre les ponts 12, 13. Dans cette première forme d'exécution, l'axe 7 est fixé par ses extrémités dans des trous 14, 15 des longerons 10, 11 respectivement. Les premier et second rouleaux 5, 6 sont agencés pour pivoter librement sur l'axe 7. Les premier et second rouleaux 5, 6 sont agencés pour coulisser longitudinalement par rapport à l'axe 7 et sont soumis à l'action d'une force élastique 8 qui tend à les contraindre dans une première position. Dans la première forme d'exécution, les rouleaux 5, 6 sont poussés vers l'extérieur de l'axe 7 en direction des longerons 10, 11 respectivement par un élément ressort 8 monté sur l'axe 7 coaxialement à celui-ci et formant ladite force élastique.

Chacun des premier et second rouleaux 5, 6 comporte une portion conique 51, 61. Comme illustré dans les figures, dans cette première forme d'exécution, les rouleaux 5, 6 sont orientés de sorte que le sommet de leur portion conique respective 51, 61 est dirigé vers l'intérieur des longerons 10, 11 de la lame fixe 1. En d'autres termes, les portions coniques 51, 61 des premier et second rouleaux 5, 6 ne se font pas face.

L'extrémité libre 20 de la première lame dépliante 2 présente un premier épaulement 23 et un second épaulement 24. Les premier et second épaulements 23, 24 de la première lame dépliante 2 sont destinés à coopérer avec les premier et second rouleaux 5, 6 respectivement et en particulier avec les portions coniques 51, 61 desdits rouleaux 5, 6. De même, l'extrémité libre 30 de la seconde lame dépliante 3 présente un premier épaulement 33 et un second épaulement 34. Les premier et second épaulements 33, 34 de la seconde lame dépliante 3 sont également destinés à coopérer avec les premier et second rouleaux 5, 6 respectivement et en particulier avec les portions coniques 51, 61 desdits rouleaux 5, 6. Les épaulements 23, 24, 33, 34 des première et seconde lames dépliantes 2, 3 peuvent être obtenus par exemple par découpe dans lesdites lames dépliantes 2, 3 ou par tout autre moyen approprié.

Les premier et second épaulements 23, 24 (33, 34) de la première (seconde) lame dépliante 2 (3), les rouleaux 5, 6 et en particulier leur portion coniques 51, 61 et le ressort 8 sont conformés de sorte que lorsque la première (seconde) lame dépliante 2 (3) est repliée sur la lame fixe 1, les premier et second épaulements 23, 24 (33, 34) viennent respectivement en butée contre les portions coniques 51, 61 des rouleaux 5, 6 (figure 6a) qui se trouvent dans leur première position contraint par le ressort 8. Lorsqu'une force (pression) est exercée sur la première (seconde) lame dépliante 2 (3) essentiellement perpendiculairement à l'axe 7 et dirigée vers la lame fixe 1, les premier et second épaulements 23, 24 (33, 34) coopèrent chacun respectivement avec les portions coniques 51, 61 des rouleaux 5, 6 pour contraindre lesdits rouleaux 5, 6 à se déplacer sur l'axe 7 contre l'action du ressort 8 (figure 4b). La liaison entre les épaulements 23, 24 et les rouleaux 5, 6 est une liaison ponctuelle: lors du déplacement des rouleaux 5, 6 sous la pression exercée sur la première (seconde) lame dépliante 2 (3), lesdits rouleaux glissent sur l'axe 7 et peuvent aussi simultanément pivoter sur ledit axe 7.

Suite au déplacement des rouleaux 5, 6 sur l'axe 7, ceux-ci sont dans une seconde position dans laquelle les premier et second épaulements 23, 24 (33, 34) de la première (seconde) lame dépliante 2 (3) ne sont plus en butée contre les portions coniques 51, 61 desdits rouleaux 5, 6 (figure 4a). Dans cette position, en maintenant la force exercée sur la première (seconde) lame dépliante 2 (3), celle-ci peut être entièrement repliée sur la lame fixe 1, dans une position où le pont 12 (13) de la lame fixe 1 se trouve entièrement dans l'évidement 21 (31) de la première (seconde) lame mobile 2 (figure 3a). Dans cette position, les rouleaux 5, 6 ne sont alors plus retenus par les premier et second épaulements 23, 24 (33, 34) de la première (seconde) lame dépliante 2 (3) et reprennent leur première position sous l'action du ressort 8. En se déplaçant sur l'axe 7 pour reprendre leur première position, les rouleaux 5, 6 et en particulier leur portion conique 51, 61 viennent respectivement recouvrir les premier et second épaulements 23, 24 (33, 34) de la première (seconde) lame dépliante 2 (3) empêchant tout mouvement de ladite première (seconde) lame dépliante 2 (3) par rapport à la lame fixe 1. Ladite première (seconde) lame dépliante 2 (3) est ainsi verrouillée dans sa position repliée sur la lame fixe 1 (figures 3a et 3b). La description et les caractéristiques ci-dessus sont également valables pour la seconde lame dépliante 3 et ses premier et second épaulements 33, 34.

Le verrouillage du fermoir selon la première forme d'exécution va maintenant être décrit en référence aux figures 1 et 5a à 6b.

Dans la position initiale déverrouillée du fermoir selon la première forme d'exécution illustrée à la figure 1, les première et seconde lames dépliantes 2, 3 sont dépliées par rapport à la lame fixe 1. A partir de cette position déverrouillée, la première lame dépliante 2 peut être repliée sur la lame fixe 1 pour amener les premier et second épaulements 23, 24 au contact des rouleaux 5, 6 et en particulier de leur portion conique 51, 61. Dans cette position illustrée aux figure 6a et 6b, les premier et second épaulements 23, 24 sont en butée contre les rouleaux 5, 6. L'utilisateur exerce ensuite une pression sur la première lame dépliante 2 perpendiculairement à l'axe 7 et dirigée pour vers la lame fixe 1. Sous l'effet de cette force, les rouleaux 5, 6 contraints par les premier et second épaulements 23 24 glissent sur l'axe 7 contre l'action du ressort 8 dans une position où lesdits premier et second épaulements 23, 24 ne sont plus en butée contre les rouleaux 5, 6 et où la première lame dépliante 2 peut être entièrement repliée entre les longerons 10, 11 de la lame fixe 1. Dans cette position, les rouleaux 5, 6 ne sont plus contraints par les premier et second épaulements 23, 24 et glissent à nouveau sur l'axe 7 sous l'action du ressort 8 pour reprendre leur position initiale dans laquelle ils empêchent désormais tout mouvement de la première lame dépliante 2 par rapport à la lame fixe 1.

La seconde lame dépliante 3 est ensuite repliée et verrouillée de la même façon sur la lame fixe 1. Une fois les deux lames dépliantes 2, 3 entièrement repliées sur la lame fixe 1 et maintenues dans cette position par les rouleaux 5, 6 retenant les épaulements 23, 24, 33, 34, le fermoir selon la première forme d'exécution est dans sa position verrouillée telle qu'illustrée aux figures 2, 3a et 3b.

Le verrouillage de la première lame dépliante 2 est indépendant du verrouillage de la seconde lame dépliante 3 et vice versa. Le fermoir selon la première forme d'exécution peut être verrouillé en repliant les lames dépliantes 2, 3 successivement comme décrit ci-dessus (d'abord la première puis la seconde ou vice versa) ou simultanément.

Le déverrouillage du fermoir selon la première forme d'exécution va maintenant être décrit en détail en référence aux figures 4a et 4b.

A partir de la position verrouillée du fermoir illustrée aux figures 2, 3a et 3b, l'utilisateur exerce une force de traction sur la première lame dépliante 2 dirigée perpendiculairement à l'axe 7 et s'éloignant de la lame fixe 1 (via par exemple le brin de bracelet qui lui est relié). Dans la première forme d'exécution, les rouleaux 5, 6 et en particulier leur portion conique 51, 61 sont également conformés pour que, sous l'effet de cette force de traction, les premier et second épaulements 23, 24 de la première lame 2 viennent au contact desdites portions coniques 51, 61 et contraindre les rouleaux 5, 6 à se déplacer sur l'axe 7 contre l'action du ressort 8. Comme lors du verrouillage, la liaison entre les épaulements 23, 24 et les rouleaux 5, 6 est une liaison ponctuelle.

Suite au déplacement des rouleaux 5, 6 sur l'axe 7, ceux-ci sont dans une position dans laquelle les premier et second épaulements 23, 24 de la première lame dépliante 2 ne sont plus en butées contre les portions coniques 51, 61 desdits rouleaux 5, 6. Dans cette position, en maintenant la force (de traction) exercée sur la première lame dépliante 2, celle-ci peut être entièrement dépliée par rapport à la lame fixe 1. II en va de même pour le déploiement de la seconde lame dépliante 3. Une fois les deux lames déployées, le fermoir est à nouveau dans sa position déverrouillée illustrée à la figure 1.

Comme lors du verrouillage, le déverrouillage de première lame dépliante 2 est indépendant du déverrouillage de la seconde lame dépliante 3 et vice versa. Le fermoir selon la première forme d'exécution peut être déverrouillé en déployant les lames dépliantes 2, 3 successivement comme décrit ci-dessus (d'abord la première puis la seconde ou vice versa) ou simultanément.

De préférence et comme illustré aux figures, les rouleaux 5, 6 sont conformés pour qu'à tout moment une portion cylindrique 52 du premier rouleau 5 recouvre une portion cylindrique 62 du second rouleau 6. Cela permet de cacher totalement le ressort 8 et ainsi de le protéger de la poussière et de l'usure et de donner un aspect plus esthétique au fermoir.

Une seconde forme d'exécution va maintenant être décrite en détail en référence aux figures 7 à 12b. Les éléments de cette seconde forme d'exécution similaires à ceux décrits en relation avec la première forme d'exécution sont désignés par les mêmes références.

Dans cette seconde forme d'exécution, les rouleaux 5', 6' partie des moyens de verrouillage du fermoir comportent chacun une portion conique 51', 61'. Comme dans la première forme d'exécution, les rouleaux 5', 6' sont agencés dans cette deuxième forme d'exécution de sorte que leur portion conique 51', 61' ne se font pas face.

Dans cette seconde forme d'exécution, les portions coniques 51', 61' sont conformées de sorte que lorsque la première (seconde) lame dépliante 2 (3) est repliée sur la lame fixe 1, les premier et second épaulements 23, 24 (33, 34) de ladite première (seconde) lame dépliante 2 (3) viennent respectivement en butée contre les portions coniques 51', 61' des rouleaux 5', 6' qui se trouvent dans la première position sous l'action du ressort 8 (figure 12a). Lorsqu'une force (pression) est exercée sur la première (seconde) lame dépliante 2 (3) essentiellement perpendiculairement à l'axe 7' et dirigée vers la lame fixe 1, les premier et second épaulements 23, 24 (33, 34) coopèrent chacun respectivement avec les portions coniques 51', 61' des rouleaux 5', 6' pour contraindre lesdits rouleaux 5', 6' à se déplacer sur l'axe 7' contre l'action du ressort 8. La liaison entre les épaulements 23, 24 et les rouleaux 5', 6' est une liaison ponctuelle: lors du déplacement des rouleaux 5', 6' sous la pression exercée sur la première (seconde) lame dépliante 2 (3), lesdits rouleaux glissent sur l'axe 7' et peuvent aussi simultanément pivoter sur ledit axe 7.

Suite au déplacement des rouleaux 5', 6' sur l'axe 7', ceux-ci sont dans une seconde position dans laquelle les premier et second épaulements 23, 24 (33, 34) de la première (seconde) lame dépliante 2 (3) ne sont plus en butées contre les portions coniques 51', 61' desdits rouleaux 5', 6'. Dans cette position, en maintenant la force exercée sur la première (seconde) lame dépliante 2 (3), celle-ci peut être entièrement repliée sur la lame fixe 1, dans une position où le pont 12 (13) de la lame fixe 1 se trouve entièrement dans l'évidement 21 (31) de la première (seconde) lame dépliante 2. Dans cette position, les rouleaux 5', 6' ne sont alors plus retenus par les premier et second épaulements 23, 24 (33, 34) de la première (seconde) lame dépliante 2 (3) et reprennent leur première position sous l'action du ressort 8. En se déplaçant sur l'axe 7' pour reprendre leur première position, les rouleaux 5', 6' viennent respectivement recouvrir les premier et second épaulements 23, 24 (33, 34) de la première (seconde) lame dépliante 2, 3 empêchant tout mouvement de ladite première (seconde) lame dépliante 2 (3) par rapport à la lame fixe 1. Ladite première (seconde) lame dépliante 2 (3) est ainsi verrouillée dans sa position repliée sur la lame fixe 1 (figures 9a et 9b). La description et les caractéristiques ci-dessus sont également valables pour la seconde lame dépliante 3 et ses premier et second épaulements 33, 34.

Ainsi, dans cette seconde forme d'exécution, le verrouillage du fermoir est en tout point similaire au verrouillage du fermoir selon la première forme d'exécution.

C'est le déverrouillage du fermoir qui distingue les première et seconde formes d'exécution. En effet, dans cette seconde forme d'exécution, les rouleaux 5', 6' et en particulier les portions coniques 51', 61' sont conformés de sorte que, à partir de la position verrouillée du fermoir illustrée à la figure 9a (les deux lames dépliantes 2, 3 verrouillées dans leur position repliée sur la lame fixe 1), une force exercée par l'utilisateur sur l'une ou les deux lames dépliantes 2, 3 et dirigée perpendiculairement à l'axe 7' et s'éloignant de la lame fixe 1 n'entraîne pas le déploiement des lames dépliantes ni l'ouverture du fermoir..Pour ce faire et comme illustré aux figures, les rouleaux 5', 6' présentent chacun une portion cylindrique 52, 62 agencée pour coopérer avec les épaulements 23, 24, 33, 34 des première et seconde lames dépliantes 2, 3 dans leur position repliée et les retenir dans cette position. La présence des portions cylindriques 52, 62 entraîne que la liaison ponctuelle qui autorise la fermeture du fermoir ne peut pas avoir lieu pour son ouverture. Ainsi, contrairement à la première forme d'exécution décrite ci-dessus, le fermoir selon la seconde forme d'exécution ne peut pas être déverrouillée en tirant simultanément ou successivement sur les lames dépliantes 2, 3.

Pour permettre le déverrouillage du fermoir selon la seconde forme d'exécution, les moyens de verrouillage comprennent encore deux boutons poussoirs 9. Chaque bouton poussoir 9 est fixé solidairement à l'extrémité d'une tige 91 montée coulissante sur l'axe 7'. Dans cette forme d'exécution, l'axe 7' est lui-même agencé pour traverser les longerons 10, 11 formant la lame fixe 1 via deux trous traversant 92 dans lesquels sont chassés deux manchons 93 respectivement. Les tiges 91 coulissent chacune dans lesdits manchons 93. L'extrémité libre 94 de chacune des tiges est agencée pour coopérer avec les rouleaux 5', 6'.

Pour déverrouiller le fermoir selon la seconde forme d'exécution, à partir de la position verrouillée du fermoir illustrée aux figures 8, 9a, 9b, l'utilisateur actionne les deux boutons poussoirs 9 simultanément. Les boutons poussoirs 9 entraînent chacun les tiges 91 qui coulissent sur l'axe 7'. Sous la contrainte desdites tiges 91, les rouleaux 5', 6' se déplacent alors sur l'axe 7' contre l'action du ressort 8 dans une position où ils ne retiennent plus les lames dépliantes 2, 3, en particulier dans une position où les portions cylindriques 52, 62 ne coopèrent plus avec les épaulements 23, 24, 33, 34 des première et seconde lames dépliantes 2, 3. Ainsi, lesdites lames dépliantes 2, 3 peuvent être entièrement dépliées par rapport à la lame fixe 1.

Comme illustré aux figures, dans cette forme d'exécution, les lames mobiles 2, 3 présentent de préférence des entailles 25, 35 au niveau de leurs épaulements respectifs 23, 24, 33, 34 afin de les rendre ajustables et ainsi diminuer voire supprimer le jeu résiduel entre les composants du fermoir lorsque celui-ci est verrouillé.

Dans cette seconde forme d'exécution également, les rouleaux 5', 6' sont agencés pour que dans toutes leurs positions, ils recouvrent entièrement le ressort 8, protégeant ainsi ledit ressort 8 de la poussière et de l'usure et offrant un fermoir plus esthétique.

La force nécessaire au verrouillage et au déverrouillage du fermoir selon l'invention et tel que décrit dans les première et seconde formes d'exécution dépend principalement de la force élastique 8.

Les deux formes d'exécution décrites ci-dessus comprennent deux lames dépliantes respectivement articulées à chaque extrémité de la lame fixe. Il est évident cependant qu'en variante le fermoir selon l'invention pourrait comprendre une seule lame dépliante.

De même, en variante, les moyens de verrouillage du fermoir selon l'invention pourraient ne présenter qu'un seul rouleau associé à un seul poussoir dans le cas de la seconde forme d'exécution.

En variante également, le ou les rouleau(x) pourrai(en)t être portés par la ou les lame(s) mobile(s) tandis que le ou les épaulement(s) correspondant serai(en)t alors portés par la lame fixe.

En variante encore, la lame fixe du fermoir selon l'invention peut être venue d'une seule pièce et présenter toute forme appropriée.

Dans les deux formes d'exécution décrites ci-dessus, les deux rouleaux sont agencés sur leur axe de sorte que leur portion conique respective ne se font pas face et de sorte que l'élément élastique les maintenant dans leur première position est constitué d'un seul ressort agissant simultanément sur les deux rouleaux. En variante, les rouleaux pourraient être agencés de manière à ce que leur portion conique respective se fassent face sur l'axe 7. Dans ce cas, la première position des rouleaux correspond à une position où ils sont poussés l'un contre l'autre sur l'axe et l'élément élastique pourra être constitué de deux ressorts agissant respectivement sur un des rouleaux pour le maintenir dans ladite première position.

De préférence, le fermoir et ses composants sont conformés pour qu'il n'y ait aucun jeu résiduel lorsque ledit fermoir est dans sa position verrouillée évitant ainsi auxdits composants de bouger et à l'utilisateur le sentiment d'un fermoir non fiable.

Le fermoir selon la présente invention offre de nombreux avantages : sa fermeture est aisée, il est adaptable sur tout type de bracelet, l'agencement et le fonctionnement des moyens de verrouillage leur garantissent une bonne résistance à l'usure. De plus, il présente une construction simple et un encombrement optimisé puisqu'il est compact et proportionné une fois en position verrouillée tout en offrant un déploiement suffisant en position déverrouillée. Enfin, le fermoir selon l'invention et en particulier les lames fixes et mobiles peuvent être réalisés en une grande variété de matériaux.

Les formes d'exécution ci-dessus ont été décrite à titre d'exemple uniquement, des variations peuvent lui être apportées sans sortir du cadre de la présente invention.

## Revendications

1. Fermoir déployant pour bracelet comprenant une lame fixe (1), au moins une première lame dépliante (2) articulée à une première extrémité de la lame fixe (1) et des moyens de verrouillage de la première lame dépliante (2) en position repliée sur la lame fixe (1), les moyens de verrouillage comprenant au moins un rouleau rigide (5) monté pivotant et coulissant sur un axe (7) fixé essentiellement transversalement sur l'une de la lame fixe (1), ou de ladite au moins une première lame dépliante (2) un élément élastique (8) correspondant contraignant ledit au moins un rouleau (5) dans une première position sur l'axe (7) et au moins un épaulement (23) correspondant porté par l'autre de la lame fixe (1) ou de ladite au moins une première lame dépliante (2) et destiné à coopérer avec ledit au moins un rouleau (5), le fermoir est **caractérisé par le fait que** ledit au moins un rouleau (5) présente une portion conique (51) ; et **par le fait que** ledit au moins un épaulement (23) et ladite portion conique (51) dudit au moins un rouleau (5) correspondant sont conformés de sorte que lorsque ladite au moins une première lame dépliante (2) est repliée sur la lame fixe (1), ledit au moins un épaulement (23) vient en butée contre ledit au moins un rouleau (5) et notamment contre la portion conique (51) et de sorte qu'une force exercée sur la première lame dépliante (2) essentiellement perpendiculairement à l'axe (7) et dirigée vers ladite lame fixe (1) entraîne le déplacement dudit au moins un rouleau (5) sur l'axe (7) contre l'action de l'élément élastique correspondant (8), ledit au moins un rouleau (5) étant contraint par ledit au moins un épaulement (23) correspondant coopérant avec la portion conique (51) dudit au moins un rouleau (5), dans une seconde position dans laquelle ledit au moins un épaulement (23) correspondant n'est plus en butée contre ladite portion conique (51), ladite au moins une première lame dépliante (2) pouvant être complètement rabattue sur la lame fixe (1) et de sorte que ledit au moins un rouleau (5) rappelé dans sa première position par l'élément élastique (8) correspondant retienne la première lame dépliante (2) et empêche tout mouvement de celle-ci par rapport à la lame fixe.

2. Fermoir selon la revendication 1, **caractérisé par le fait que** l'épaulement (23) et la portion conique (51) du au moins un rouleau (5) sont en outre conformés de sorte que lorsque la première lame dépliante (2) est complètement repliée sur la lame fixe (1) et maintenue dans cette position par ledit au moins un rouleau (5) qui est dans sa première position, une force exercée sur la première lame dépliante (2) essentiellement perpendiculairement à l'axe (7) et s'éloignant de la lame fixe (1) entraîne le déplacement dudit au moins un rouleau (5) sur l'axe (7) contre l'action de l'élément élastique correspondant (8), ledit au moins un rouleau (5) étant contraint par ledit au moins un épaulement (23) correspondant coopérant avec la portion conique (51) dudit au moins un rouleau (5), dans sa seconde position dans laquelle ledit au moins un épaulement (23) n'est plus en butée contre ladite portion conique (51), la première lame dépliante (2) pouvant être complètement dépliée par rapport à la lame fixe (1).

3. Fermoir selon l'une des revendications précédentes, **caractérisé par le fait que** les moyens de verrouillage comprennent deux rouleaux rigides (5, 6) destinés à coopérer chacun avec un épaulement (23, 24) correspondant.

4. Fermoir selon la revendication 1, **caractérisé par le fait que** ledit au moins un épaulement (23) et la portion conique (51) dudit au moins un rouleau (5) sont en outre conformés de sorte que lorsque la première lame dépliante (2) est complètement repliée sur la lame fixe (1) et maintenue dans cette position par ledit au moins un rouleau (5) qui est dans sa première position, une force exercée sur la première lame dépliante (2) essentiellement perpendiculairement à l'axe (7) et s'éloignant de la lame fixe (1) n'entraîne pas le déplacement sur l'axe (7) dudit au moins un rouleau (5) contre l'action de l'élément élastique (8) et ne permet pas que la première lame dépliante (2) puisse être complètement dépliée par rapport à la lame fixe (1) ; et **par le fait que** les moyens de verrouillage comprennent en outre au moins un poussoir correspondant (9) agencé pour coopérer avec ledit au moins rouleau (5) de sorte qu'une pression sur ledit poussoir (9) entraîne le déplacement dudit au moins un rouleau (5) sur l'axe (7) de sa première à sa seconde position dans laquelle il ne bloque plus la première lame dépliante (2).

5. Fermoir selon la revendication 4, **caractérisé par le fait que** les moyens de verrouillage comprennent deux rouleaux rigides (5, 6) et deux poussoirs correspondants (9) agencés pour coopérer chacun avec un rouleau respectif.

6. Fermoir selon la revendication 5, **caractérisé par le fait que** les deux rouleaux (5, 6) sont agencés sur l'axe (7) de sorte que leur portion conique respective (51, 61) se font face ; et **par le fait que** l'élément élastique (8) est composé de deux ressorts agissant chacun sur un rouleau (5, 6) respectivement pour les maintenir dans leur première position sur l'axe (7).

7. Fermoir selon la revendication 5, **caractérisé par le fait que** les deux rouleaux (5, 6) sont agencés sur l'axe (7) de sorte que leur portion conique respective (51, 61) ne se font pas face ; et **par le fait que** l'élément élastique (8) est composé d'un seul ressort agissant simultanément sur chacun des rouleaux (5, 6) pour les maintenir dans leur première position sur l'axe (7).

8. Fermoir selon l'une des revendications précédentes, **caractérisé par le fait que** le ou les rouleau(x) (5, 6) est/sont porté(s) par la lame fixe (1) tandis que le ou les épaulement(s) (23, 24, 33, 34) correspondant(s) est/sont présent(s) à l'extrémité libre (20) de la au moins une première lame dépliante (2).

9. Fermoir selon l'une des revendications précédentes, **caractérisé par le fait qu'**il comprend une seconde lame dépliante (3) articulée à une seconde extrémité de la lame fixe (1) indépendamment de la première lame dépliante (2).

10. Fermoir selon l'une des revendications précédentes, **caractérisé par le fait que** la ou les lame(s) dépliante(s) (2, 3) et/ou les moyens de verrouillage comprennent en outre des moyens de réglages (25, 35, 8) permettant de régler les paramètres de verrouillage du fermoir (force, nécessaire, jeu...).

## Patentansprüche

1. Faltschließe für Armband mit einem festen Bügel (1), mindestens einem ersten aufklappbaren Bügel (2), der an ein erstes Ende des festen Bügels (1) angelenkt ist, und Mitteln zur Verriegelung des ersten aufklappbaren Bügels (2) in auf den festen Bügel (1) geklappter Position, wobei die Verriegelungsmittel mindestens eine starre Rolle (5) umfassen, welche drehbar und verschiebbar auf einer Achse (7) angebracht ist, die im Wesentlichen quer entweder auf dem festen Bügel (1) oder dem genannten mindestens einen ersten aufklappbaren Bügel (2) befestigt ist, wobei ein entsprechendes elastisches Element (8) die mindestens eine Rolle (5) in eine erste Position auf der Achse (7) drückt, und mindestens einen entsprechenden Vorsprung (23) umfassen, welcher von dem jeweils anderen Bügel - entweder dem festen Bügel (1) oder dem genannten mindestens einen ersten aufklappbaren Bügel (2) - getragen wird und dazu bestimmt ist, mit der mindestens einen Rolle (5) zusammenzuwirken, wobei die Schließe **dadurch gekennzeichnet ist, dass** die mindestens eine Rolle (5) einen konischen Abschnitt (51) aufweist; und dadurch, dass der mindestens eine Vorsprung (23) und der genannte konische Abschnitt (51) der genannten entsprechenden mindestens einen Rolle (5) derart ausgebildet sind, dass, wenn der genannte mindestens eine erste aufklappbare Bügel (2) auf den festen Bügel (1) geklappt ist, der genannte mindestens eine Vorsprung (23) an der mindestens einen Rolle (5) und insbesondere an dem konischen Abschnitt (51) anliegt und dass eine auf den erste aufklappbaren Bügel (2) im Wesentlichen rechtwinklig zu der Achse (7) aufgebrachte und auf den genannten festen Bügel (1) gerichtete Kraft die Verschiebung der genannten mindestens einen Rolle (5) auf der Achse (7) gegen die Wirkung des entsprechenden elastischen Elements (8) bewirkt, wobei die mindestens eine Rolle (5) durch den genannten entsprechenden mindestens einen Vorsprung (23), welcher mit dem konischen Abschnitt (51) der genannten mindestens einen Rolle (5) zusammenwirkt, in eine zweite Position gedrückt wird, in welcher der genannte entsprechende mindestens eine Vorsprung (23) nicht mehr an dem genannten konischen Abschnitt (51) anliegt, wobei der genannte mindestens eine erste aufklappbare Bügel (2) vollständig auf den feste Bügel (1) geklappt werden kann und zwar derart, dass die durch das entsprechende elastische Element (8) in ihre erste Position zurückgestellte genannte mindestens eine Rolle (5) den ersten aufklappbaren Bügel (2) hält und jegliche Bewegung desselben in Bezug auf den festen Bügel verhindert.

2. Schließe nach Anspruch 1, **dadurch gekennzeichnet, dass** der Vorsprung (23) und der konische Abschnitt (51) der mindestens einen Rolle (5) ferner derart ausgebildet sind, dass, wenn der erste aufklappbare Bügel (2) vollständig auf den festen Bügel (1) geklappt ist und in dieser Position von der genannten mindestens einen Rolle (5), die sich in ihrer ersten Position befindet, gehalten wird, eine auf den ersten aufklappbaren Bügel (2) im Wesentlichen rechtwinklig zu der Achse (7) aufgebrachte und sich von dem festen Bügel (1) entfernende Kraft die Verschiebung der genannten mindestens einen Rolle (5) auf der Achse (7) gegen die Wirkung des entsprechenden elastischen Elements (8) bewirkt, wobei die mindestens eine Rolle (5) durch den genannten entsprechenden mindestens einen Vorsprung (23), welcher mit dem konischen Abschnitt (51) der genannten mindestens einen Rolle (5) zusammenwirkt, in ihre zweite Position gedrückt wird, in welcher der genannte entsprechende mindestens eine Vorsprung (23) nicht mehr an dem genannten konischen Abschnitt (51) anliegt, wobei der erste aufklappbare Bügel (2) in Bezug auf den festen Bügel (1) vollständig aufgeklappt werden kann.

3. Schließe nach einem der vorangehenden Ansprüche, **dadurch gekennzeichnet, dass** die Verriegelungsmittel zwei starre Rollen (5, 6) umfassen, dazu bestimmt, jeweils mit einem entsprechenden Vorsprung (23, 24) zusammenzuwirken.

4. Schließe nach Anspruch 1, **dadurch gekennzeichnet, dass** der mindestens eine Vorsprung (23) und der konische Abschnitt (51) der mindestens einen Rolle (5) ferner derart ausgebildet sind, dass, wenn der erste aufklappbare Bügel (2) vollständig auf den festen Bügel (1) geklappt ist und in dieser Position von der genannten mindestens einen Rolle (5), die sich in ihrer ersten Position befindet, gehalten wird, eine auf den ersten aufklappbaren Bügel (2) im Wesentlichen rechtwinklig zu der Achse (7) aufgebrachte und sich von dem festen Bügel (1) entfernende Kraft nicht die Verschiebung der genannten mindestens einen Rolle (5) auf der Achse (7) gegen die Wirkung des elastischen Elements (8) bewirkt und nicht zulässt, dass der erste aufklappbare Bügel (2) in Bezug auf den festen Bügel (1) vollständig aufgeklappt werden kann; und dadurch, dass die Verriegelungsmittel ferner mindestens einen entsprechenden Drücker (9) umfassen, welcher so angeordnet ist, dass er mit der genannten mindestens einen Rolle (5) derart zusammenwirkt, dass ein Druck auf den genannten Drücker (9) die Verschiebung der genannten mindestens einen Rolle (5) auf der Achse (7) von ihrer ersten in ihre zweite Position bewirkt, in welcher sie den ersten aufklappbaren Bügel (2) nicht mehr blockiert.

5. Schließe nach Anspruch 4, **dadurch gekennzeichnet, dass** die Verriegelungsmittel zwei starre Rollen (5, 6) und zwei entsprechende Drücker (9) umfassen, welche so angeordnet sind, dass sie jeweils mit einer entsprechenden Rolle zusammenwirken.

6. Schließe nach Anspruch 5, **dadurch gekennzeichnet, dass** die beiden Rollen (5, 6) derart auf der Achse (7) angeordnet sind, dass ihre jeweiligen konischen Abschnitte (51, 61) einander gegenüberliegen; und dadurch, dass das elastische Element (8) aus zwei Federn besteht, welche jeweils auf eine entsprechende Rolle (5, 6) einwirken, um sie in ihrer ersten Position auf der Achse (7) zu halten.

7. Schließe nach Anspruch 5, **dadurch gekennzeichnet, dass** die beiden Rollen (5, 6) derart auf der Achse (7) angeordnet sind, dass ihre jeweiligen konischen Abschnitte (51, 61) einander nicht gegenüberliegen; und dadurch, dass das elastische Element (8) aus einer einzigen Feder besteht, welche gleichzeitig auf jede der Rollen (5, 6) einwirkt, um sie in ihrer ersten Position auf der Achse (7) zu halten.

8. Schließe nach einem der vorangehenden Ansprüche, **dadurch gekennzeichnet, dass** die Rolle(n) (5, 6) von dem festen Bügel (1) getragen wird/werden, während der oder die entsprechende(n) Vorsprung/Vorsprünge (23, 24, 33, 34) sich am freien Ende (20) des mindestens einen ersten aufklappbaren Bügels (2) befindet/befinden.

9. Schließe nach einem der vorangehenden Ansprüche, **dadurch gekennzeichnet, dass** sie einen zweiten aufklappbaren Bügel (3) umfasst, der an ein zweites Ende des festen Bügels (1) unabhängig von dem ersten aufklappbaren Bügel (2) angelenkt ist.

10. Schließe nach einem der vorangehenden Ansprüche, **dadurch gekennzeichnet, dass** der oder die aufklappbare(n) Bügel (2, 3) und/oder die Verriegelungsmittel ferner Einstellmittel (25, 35, 8) umfassen, welche die Einstellung der Verriegelungsparameter der Schließe (erforderliche Kraft, Spiel...) ermöglichen.

## Claims

1. Fold-over clasp for a bracelet comprising a fixed bar (1), at least one first fold-out bar (2) articulated at a first extremity of the fixed bar (1) and locking means of the first fold-out bar (2) in a fold-out position on the fixed bar (1), the locking means comprising at least one rigid roller (5) mounted to pivot and to slide on an axis (7) fixed essentially transversally on either one of the fixed bar (1) or the at least one fold-out bar (2), a corresponding elastic element (8) constraining the said at least one roller (5) in a first position on the axis (7) and at least one corresponding shouldering (23) carried by the other one of the fixed bar (1) or the at least one fold-out bar (2) and designed to cooperate with the said at least one roller (5), the fold-out clasp is **characterised in that** the said at least one roller (5) presents a conical portion (51); and **in that** the said at least one shouldering (23) and the said conical portion (51) of the said at least one corresponding roller (5) are designed such that when the said at least one first fold-out bar (2) is folded on the fixed bar (1), the said at least shouldering (23) comes into abutment against the conical portion (51) and such that a force exerted on the first fold-out bar (2) essentially perpendicularly to the axis (7) and directed towards the said fixed bar (1) causes the displacement of the said at least one roller (5) on the axis (7) against the action of the corresponding elastic element (8), the said at least one roller (5) being constrained by the said at least one corresponding shouldering (23) cooperating with the conical portion (51) in a second position in which the said at least one corresponding shouldering (23) is no longer in abutment against the said conical portion (51), the said at least one first fold-out bar (2) being able to be completely folded on the fixed bar (1) and such that the said at least one roller (5) recalled in its first position by the corresponding elastic element (8) restrains the first fold-out bar (2) and prevents any movement of the latter with respect to the fixed bar.

2. Fold-over clasp according to claim 1, **characterised in that** the shouldering (23) and the conical portion (51) of the at least one roller (5) are further designed such that when the first fold-out bar (2) is completely folded on the fixed bar (1) and maintained in this position by the said at least one roller (5) which is in its first position, a force exerted on the first fold-out bar (2) essentially perpendicularly to the axis (7) and directed away from the fixed bar (1) causes the displacement of the said at least one roller (5) on the axis (7) against the action of the corresponding elastic element (8), the said at least one roller (5) being constrained by the said at least one corresponding shouldering (23) cooperating with the conical portion (51) of the said at least one roller (5), in its second position in which the said at least one shouldering (23) is no longer in abutment against the sais conical portion (51), the first fold-out bar (2) being able to be completely folded out with respect to the fixed bar (1).

3. Fold-out clasp according to any one of the preceding claims, **characterised in that** the locking means comprise two rigid rollers (5, 6) designed to cooperate each with a corresponding shouldering (23, 24).

4. Fold-out clasp according to claim 1, **characterised in that** the at least one shouldering (23) and the conical portion (51) of the said at least one roller (5) are further designed such that when the first fold-out bar (2) is completely folded on the fixed bar (1) and maintained in this position by the said at least one roller (5) which is in its first position, a force exerted on the first fold-out bar (2) essentially perpendicularly to the axis (7) and directed away from the fixed bar (1) does not cause the displacement of the said at least one roller (5) on the axis (7) against the action of the corresponding elastic element (8) and does not allow the first fold-out bar (2) to be completely fold out with respect to the fixed bar (1); and **in that** the locking means further comprise at least one corresponding push button (9) designed to cooperate with the said at least one roller (5) such that pushing on the said push button (9) causes the displacement of the said at least one roller (5) on the axis (7) from its first position to its second position in which it does no longer block the first fold-out bar (2).

5. Fold-out clasp according to claim 4, **characterised in that** the locking means comprise two rollers (5, 6) and two corresponding push buttons (9) arranged to cooperate each with a respective roller.

6. Fold-out clasp according to claim 5, **characterised in that** the two rollers (5, 6) are arranged on the axis (7) such that their respective conical portions (51, 61) are facing each other; and **in that** the elastic element (8) is composed of two springs acting each on a roller (5, 6) respectively to maintain them in their first position on the axis (7).

7. Fold-out clasp according to claim 5, **characterised in that** the two rollers (5, 6) are arranged on the axis (7) such that their respective conical portions (51, 61) are not facing each other; and **in that** the elastic element (8) is composed of one spring acting simultaneously on each of the rollers (5, 6) to maintain them in their first position on the axis (7).

8. Fold-out clasp according to any one of the preceding claims, **characterised in that** the roller(s) (5, 6) is (are) supported by the fixed bar (1) while the corresponding shouldering(s) (23, 24, 33, 34) is (are) situated at the free end (20) of the at least one first fold-out bar (2).

9. Fold-out clasp according to any one of the preceding claims, **characterised in that** it comprises a second fold-out bar (3) articulated at a second end of the fixed bar (1) independently of the first fold-out bar (2).

10. Fold-out clasp according to any one of the preceding claims, **characterised in that** the fold-out bar(s) (2, 3) and/or the locking means further comprise adjustment means (25, 35, 8) allowing to adjust the locking parameters of the fold-out clasp (required force, backlash,...).
